# EUROPÄISCHE PATENTSCHRIFT

(11) **EP 4 093 697 B1**
(45) Veröffentlichungstag und Bekanntmachung des Hinweises auf die Patenterteilung: **07.02.2024**
(21) Anmeldenummer: 21854742.0
(22) Anmeldetag: 21.12.2021
(51) Int. Cl.: B67D 3/04

(54) **KOLBEN, ZAPFHAHN UND BEHÄLTER FÜR GETRÄNKE**
PISTON, TAP, AND CONTAINER FOR A BEVERAGE
PISTON, ROBINET DE SOUTIRAGE ET RÉSERVOIR DE BOISSONS

(30) Priorität: 18.01.2021 DE 102021200423
(43) Veröffentlichungstag der Anmeldung: 30.11.2022
(73) Patentinhaber: AO-Tech UG (Haftungsbeschraenkt), 69259 Wilhelmsfeld (DE)
(72) Erfinder: SANDER, Catharina, 69259 Wilhelmsfeld (DE)
(74) Vertreter: Ullrich & Naumann PartG mbB
(86) Internationale Anmeldenummer: PCT/DE2021/200271
(87) Internationale Veröffentlichungsnummer: WO 2022/152346

(56) Entgegenhaltungen:
- EP-A1- 3 418 250
- WO-A1-2010/069340
- DE-A1- 19 825 929
- DE-U1- 29 722 034
- US-B1- 6 845 786

## Beschreibung

Die Erfindung betrifft einen Kolben für einen Zapfhahn zur Entnahme eines Getränks aus einem Behälter, vorzugsweise von Bier aus einem Bierfass, besonders bevorzugter Weise von Bier aus einem 5L-Party-Bierfass, umfassend einen inneren Strömungskanal, eine Eintrittsöffnung und eine Austrittsöffnung, wobei der innere Strömungskanal in dem Kolben und zum Leiten des Getränks von der Eintrittsöffnung zu der Austrittsöffnung ausgebildet ist und wobei der Kolben an einer Außenseite mehrere Stege aufweist.

Die Erfindung betrifft ferner einen Zapfhahn zur Entnahme eines Getränks aus einem Behälter, vorzugsweise von Bier aus einem Bierfass, besonders bevorzugter Weise von Bier aus einem 5L-Party-Bierfass, sowie einen entsprechenden Behälter für ein Getränk.

Die vorliegende Erfindung bezieht sich ganz allgemein auf Getränkebehälter, Zapfhähne und Kolben für Zapfhähne. Dabei geht es überwiegend um kleinere Bierfässer, beispielsweise um sogenannte Partyfässer mit einem Fassungsvolumen von fünf Litern. Solche Partyfässer sind aus der Praxis hinlänglich bekannt und sind regelmäßig aus Weißblech gefertigt. Ohne Beschränkung der Allgemeinheit ist nachfolgend vorwiegend von einem Bierfass oder einem Party-Bierfass als bevorzugte Ausführungsformen die Rede.

In solchen Partyfässern werden fünf Liter Bier zur Verfügung gestellt. Es gibt solche Fässer mit integrierter CO₂-Patrone zum Ausbringen des Bieres. Einfacher in der Konstruktion, aber auch einfach in der Handhabung, sind Bierfässer, bei denen das Bier durch Schwerkraft ausbringbar ist, nämlich durch einen tiefliegenden, integrierten Zapfhahn hindurch. Damit Luft von oben nachströmen kann, nämlich zur Vermeidung von Unterdruck im Fass, ist ein belüftbarer Stopfen vorgesehen. Durch die Öffnung, die der Stopfen verschließt, wird das Fass belüftet.

Aus der DE 101 12 451 A1 ist ein Zapfhahn für derartige Getränkebehälter bekannt. Der Zapfhahn umfasst eine Hülse und einen in der Hülse angeordneten Kolben. Im Auslieferungszustand ist der Kolben vollständig in der Hülse aufgenommen. Zur Entnahme des Getränks wird der Kolben in eine Arbeitsposition teilweise aus der Hülse herausgezogen. Durch Drehen des Kolbens um eine Mittelachse der Hülse wird eine Entnahme des Getränks gestartet.

Weitere Ausgestaltungen von Zapfhähnen sind in den Dokumenten DE 297 22 034 U1, US 6 845 786 B1, DE 198 25 929 A1 und EP 3 418 250 A1 beschrieben.

Aus der WO 2010/069340 A1 ist ein anderer Zapfhahn bekannt, der ebenfalls eine Hülse und einen Kolben umfasst. Der Kolben lässt sich wiederum innerhalb der Hülse zwischen einer Verschlussposition und einer Arbeitsposition verschieben. An dem der Hülse abgewandten Ende des Kolbens ist ein verschwenkbarer Auslaufkopf angeordnet. In einer Sperrposition des Auslaufkopfs ist eine Getränkeentnahme blockiert. Nach Verschenken des Auslaufkopfs in eine Entnahmeposition kann das Getränk durch eine Einströmöffnung an der Hülse, einen in dem Kolben gebildeten inneren Strömungskanal und einer Entnahmeöffnung an dem Auslaufkopf entnommen werden.

Bei derartigen Zapfhähnen ist es also üblich, dass der Kolben von einer Verschlussposition in eine Arbeitsposition verschoben werden muss. Zum Vereinfachen dieses Verschiebens ist zwischen Kolben und Hülse ein Schmiermittel, meist ein lebensmitteltaugliches Schmierfett, eingebracht. Dennoch ist bei den bekannten Zapfhähnen ein relativ großer Kraftaufwand erforderlich, um den Kolben in der Hülse zu verschieben.

Der vorliegenden Erfindung liegt die Aufgabe zugrunde, einen Kolben, einen Zapfhahn und ein Getränkebehälter der eingangs genannten Art derart auszugestalten und weiterzubilden, dass der Kolben mit möglichst geringerem Kraftaufwand innerhalb der Hülse des Zapfhahns bewegbar ist, ohne dabei auf ausreichende Stabilität zu verzichten.

Erfindungsgemäß wird die voranstehende Aufgabe durch die Merkmale des Anspruchs 1 gelöst. Danach ist der in Rede stehende Kolben dadurch gekennzeichnet, dass mindestens einer der mehreren Stege als gestufter Steg ausgebildet ist, wobei der mindestens eine gestufte Steg mehrere erste Bereiche und mindestens einen zwischen benachbarten ersten Bereichen angeordneten zweiten Bereich aufweist, wobei die mehreren ersten Bereichen dazu ausgebildet sind, bei Anordnen des Kolbens in einem Kolbenraum eine Wandung des Kolbenraums zu berühren, und wobei der mindestens eine zweite Bereich relativ zu den mehreren ersten Bereichen jeweils als Rücksprung ausgebildet ist.

Hinsichtlich eines Zapfhahns ist die voranstehende Aufgabe durch die Merkmale des Anspruchs 12 gelöst. Danach umfasst der in Rede stehende Zapfhahn eine Hülse und einen erfindungsgemäßen Kolben, wobei der Kolben zumindest teilweise in einem Kolbenraum der Hülse angeordnet ist, wobei in der Hülse eine Einströmöffnung ausgebildet ist, über die das Getränk in den Kolbenraum strömen kann, wobei die mehreren ersten Bereiche des mindestens einen gestuften Stegs eine Wandung des Kolbenraums berühren, während der mindestens eine zweite Bereich von der Wandung des Kolbenraums beabstandet ist.

Hinsichtlich eines Getränkebehälters ist die voranstehende Aufgabe durch die Merkmale des Anspruchs 15 gelöst. Danach definiert mindestens eine Behälterwandung ein Fassungsvolumen im Inneren des Behälters, wobei durch eine der mindestens einen Behälterwandungen ein erfindungsgemäßer Zapfhahn geführt ist, der eine Entnahme eines Getränks aus dem Fassungsvolumen ermöglicht.

In erfindungsgemäßer Weise ist zunächst erkannt worden, dass bei den bekannten Zapfhähnen ein erhöhter Kraftaufwand dadurch entsteht, dass eine unnötig große Berührungsfläche zwischen dem Kolben und einer Wandung eines Kolbenraums der Hülse besteht und dass diese Berührungsfläche häufig nicht ausreichend mit Schmiermittel benetzt ist. Daher ist der Kolben erfindungsgemäß derart umgestaltet, dass die Kontaktfläche zwischen Kolben und Wandung des Kolbenraums reduziert ist, gleichzeitig aber noch ausreichend Berührungspunkte vorhanden sind, um den Kolben stabil in der Hülse zu halten. Hierzu ist an mindestens einem Steg an der Außenseite des Kolbens ein Rücksprung vorgesehen, der mindestens einen von einer Wandung des Kolbenraums beabstandeten Bereich des Stegs erzeugt. Gleichzeitig bleiben an diesem mindestens einen Steg Bereiche, die die Wandung des Kolbenraums berühren. Damit ist die Berührungsfläche zwischen Kolben und Kolbenraum effektiv reduziert, ohne dass der Steg unterbrochen und die Stabilität des Kolbens insgesamt beeinträchtigt ist. Der mindestens eine Rücksprung bietet ferner den Vorteil, dass beim Bewegen des Kolbens in dem Kolbenraum weniger Schmiermittel durch den Steg abgeschabt wird, was die Schmiereigenschaften zwischen Kolben und Hülse insgesamt verbessern kann. Dadurch entsteht ein Zapfhahn, bei dem der Kolben leichter in der Hülse zu bewegen ist und der Kolben dennoch stabil in der Hülse sitzt.

Konkret ist dieser erfindungsgemäße Ansatz dadurch umgesetzt, dass von den mehreren Stegen an der Außenseite des Kolbens mindestens einer als gestufter Steg ausgebildet ist. Ein derartiger gestufter Steg weist mehrere erste Bereiche und mindestens einen zweiten Bereich auf, wobei ein zweiter Bereich jeweils zwischen zwei benachbarten ersten Bereichen angeordnet ist. Damit dürften sich üblicherweise erste und zweite Bereiche abwechseln. Die mehreren ersten Bereiche sind dazu ausgebildet, bei Anordnen des Kolbens in einem Kolbenraum eine Wandung des Kolbenraums zu berühren. Da der mindestens eine zweite Bereich jeweils relativ zu den ersten Bereichen als Rücksprung ausgebildet ist, ist der zweite Bereich beabstandet von dieser Wandung des Kolbenraums angeordnet.

Dabei bietet es sich an, wenn die Gesamtlänge des/der zweiten Bereich/e relativ zu der Gesamtlänge des gestuften Stegs mindestens so groß ist wie die Gesamtlänge der ersten Bereiche. Vorzugsweise ist das Längenverhältnis zwischen erstem und zweiten Bereich mindestens 1 zu 1, besonders bevorzugter Weise mindestens 1 zu 2, ganz besonders bevorzugter Weise etwa 1 zu 3.

Der Begriff "Steg" bezieht sich ganz allgemein auf eine äußere Oberflächenstruktur des Kolbens. Zur Materialreduktion sind in Rede stehenden Kolben nicht aus einem Vollmaterial gebildet, sondern weisen eine strukturierte Außenseite auf. Im Inneren des Kolbens verläuft der innere Strömungskanal, der von Stegen umgeben sein kann. Die Stege dienen dadurch der Stabilität des Kolbens und sind - zur Vereinfachung der Herstellung - meist gerade ausgebildet. Die Stege weisen äußere Kanten auf, die - gemeinsam mit eventuell weiteren Flächen - in einem montierten Zustand eine Wandung eines Kolbenraums berühren.

Ein Kolbenraum ist dabei in einem nicht beweglichen Teil eines Zapfhahns gebildet. Meist ist dieser nicht bewegliche Teil eine Hülse, die durch eine Behälterwandung eines Getränkebehälters geführt ist. Eine "Wandung des Kolbenraums" ist üblicherweise die Wandung, die den Kolbenraum in eine Querrichtung begrenzt. Bei einem zylindrischen Kolbenraum ist diese Wandung beispielsweise die Mantelfläche des Zylinders.

Ein "Berühren" der mehreren ersten Bereiche mit der Wandung des Kolbenraums kann bedeuten, dass die mehreren ersten Bereiche und die Wandung des Kolbenraums zumindest teilweise formschlüssig ausgebildet sind. Ein Berühren kann aber bereits vorliegen, wenn die mehreren ersten Bereiche der Wandung sehr nahe kommen und der Abstand zwischen einem ersten Bereich und der Wandung unter einem Millimeter, vorzugsweise unter 0,5 Millimeter, besonders bevorzugter Weise unter 0,1 Millimeter liegt. Ein ganz bewusst vorhandener Abstand zwischen einem der mehreren ersten Bereiche und der Wandung kann dazu beitragen, die aufzubringenden Auszugskräfte weiter zur reduzieren. Ein erster Bereich mit bewusst vorhandenem Abstand kann sich beispielsweise bei ersten Bereichen anbieten, die nahe bei der Austrittsöffnung angeordnet sind. Auch wenn zwischen einem ersten Bereich und der Wandung ein Schmiermittel angeordnet ist, wird dies im vorliegenden Zusammenhang als ein "Berühren" aufgefasst. Auch wenn beispielsweise Bauteiltoleranzen dazu führen, dass in einer Verschiebeposition ein größerer Abstand besteht als in einer anderen Verschiebeposition, wird dies noch als ein "Berühren" im Sinne der hier offenbarten Lehre verstanden.

Ein "Rücksprung" an einem gestuften Steg kann unterschiedlich ausgebildet sein. Wesentlich ist, dass der Rücksprung eine Beabstandung zwischen einem zweiten Bereich und einer Wandung des Kolbenraums erreicht. Die äußere Kante des zweiten Bereichs kann für diesen Zweck aber verschiedentlich ausgebildet sein. So kann die äußere Kante beispielsweise gerade, abschnittsweise gerade oder gebogen sein.

Der Kolben bzw. der Zapfhahn kann unterschiedlich hergestellt sein und aus unterschiedlichen Materialien bestehen. Vorzugsweise ist der Kolben bzw. der Zapfhahn durch Spritzguss hergestellt. Der Kolben bzw. der Zapfhahn kann aus Polypropylen, einem Polymer und/oder einem anderen Kunststoff hergestellt sein. Es ist auch denkbar, dass der Kolben und/oder die Hülse beispielsweise aus Polypropylen hergestellt ist und mittels eines thermoplastischen Polymers ein Dichtmittel angespritzt ist, beispielsweise in einem Overmoulding-Verfahren.

Prinzipiell können die mehreren Stege relativ beliebig relativ zu dem Kolben verlaufen. Dies schließt schräg verlaufende Stege ebenso mit ein wie nichtgeradlinig verlaufende Stege. Produktionstechnisch können jedoch besondere Erstreckungsrichtungen vorteilhaft sein. In einer Ausführungsform erstecken sich die mehreren Stege in eine Längsrichtung des Kolbens und/oder in eine Querrichtung des Kolbens. Dabei erstreckt sich der mindestens eine gestufte Steg vorzugsweise in eine Längsrichtung des Kolbens. Diese Ausgestaltung vereinfacht insbesondere bei einer spritzgusstechnischen Herstellung des Kolbens die Ausgestaltung der Spritzgussformen.

In einer Ausführungsform sind bei mehreren zweiten Bereichen die Rücksprünge von zumindest zwei der mehreren zweiten Bereiche identisch ausgebildet. Dies bedeutet beispielsweise bei einem geraden Steg, dass die äußeren Kanten von mindestens zwei der mehreren zweiten Bereiche auf einer Gerade liegen, wobei die Gerade parallel zu einer Längsrichtung des Kolbens ist. Bei einem gestuften Steg, der sich in einer Querrichtung des Kolbens erstreckt, kann dies bedeuten, dass die äußeren Kanten von mindestens zwei der mehreren zweiten Bereiche auf einer Kreislinie liegen.

In einer Ausführungsform sind bei mehreren zweiten Bereichen die Rücksprünge von zumindest zwei der mehreren zweiten Bereiche unterschiedlich ausgebildet. Auf diese Weise kann noch flexibler auf konkrete Anforderungen an den gestuften Steg eingegangen werden.

Diese Ausführungsformen lassen sich auch kombinieren. So können beispielsweise drei zweite Bereiche vorhanden sein, von denen zwei identisch ausgebildet ist und ein dritter sich von den anderen beiden zweiten Bereichen unterscheidet. Damit sind zwei der mehreren Bereiche identisch und zumindest zwei der mehreren Bereiche voneinander verschieden.

In einer Ausführungsform liegen nach außen gewandte Kanten der mehreren ersten Bereiche auf einer Gerade oder einem Kreis, wobei im Falle einer Gerade die Gerade vorzugsweise parallel zu einer Mittelachse des Kolbens angeordnet ist und wobei im Falle eines Kreises der Kreis vorzugsweise einen Mittelpunkt auf der Mittelachse des Kolbens aufweist.

In einer Ausführungsform sind eine nach außen gewandte Kante in den mehreren ersten Bereichen und eine nach außen gewandte Kante in dem mindestens einen zweiten Bereich jeweils parallel oder koaxial zueinander angeordnet sind. Dies kann beispielsweise dadurch erreicht werden, dass die äußeren Kanten der ersten und zweiten Bereiche zumindest teilweise gerade (im Falle eines Stegs in Längsrichtung) oder als Kreisbogen (im Falle eines Stegs in Querrichtung) ausgebildet sind.

In einer Ausführungsform ist weist der mindestens eine zweite Bereich an einem einem ersten Bereich zugewandten Ende einen Übergangsbereich auf, wobei eine nach außen gewandte Kante des Übergangsbereichs einen vorzugsweise kontinuierlichen Übergang zwischen angrenzenden ersten und zweiten Bereichen herbeiführt, wobei die nach außen gewandte Kante des Übergangsbereichs vorzugsweise unter einem Winkel zwischen 30° und 70° relativ zu einer Verbindungslinie der ersten Bereiche geneigt ist. Auf diese Weise können kontinuierliche Übergänge geschaffen werden, die eine Reibung zwischen dem Kolben und einer Wandung des Kolbenraums noch weiter reduzieren kann.

In einer Weiterbildung ist eine nach außen gewandte Kante zwischen einem ersten Bereich und einem zweiten Bereich abgerundet. Diese Maßnahme kann eine Reibung zwischen dem Kolben und einer Wandung des Kolbenraums noch weiter reduzieren.

In einer Ausführungsform ist eine Hüllfläche um den Kolben zylindrisch ausgebildet. Eine Hüllfläche wird dadurch gebildet, dass äußere Kanten der mehreren Stege oder sonstiger Teile des Kolbens durch eine geometrische Figur angenähert werden. Eine zylindrische Hüllfläche bietet sich insbesondere dann an, wenn der Kolbenraum zylindrisch ausgebildet ist. Dabei ist die Grundfläche des Zylinders vorzugsweise ein Kreis, eine Elipse, ein Sechseck, ein Achteck oder dergleichen. Derartige Hüllflächen führen zu einfach konstruierbaren Kolben.

In einer Ausführungsform weisen die Stege beispielhaft eine Breite zwischen 5% und 45% der Ausdehnung des Kolbens in einer Querrichtung des Kolbens auf, bevorzugter Weise eine Breite zwischen 15% und 35% der Ausdehnung des Kolbens in einer Querrichtung des Kolbens. Je ausgeprägter die Stege sind, desto größer ist üblicherweise die Materialreduktion. Gleichzeitig sollte im Inneren des Kolbens noch ausreichend Material verbleiben, um einen inneren Strömungskanal aufnehmen zu können. Eine bevorzugte Breite eines Stegs zwischen 15% und 35% der Ausdehnung des Kolbens in einer Querrichtung des Kolbens kann dabei einen günstigen Kompromiss zwischen den gegensätzlichen Zielsetzungen darstellen.

In einer Ausführungsform schneiden sich ein erster Steg und ein zweiter Steg in einer Schnittlinie, wobei der erste Steg und/oder der zweite Steg ein gestufter Steg ist und wobei einer der ersten Bereiche des gestuften Stegs im Bereich der Schnittlinie angeordnet ist. Auf diese Weise kann die Stabilität des Kolbens weiter begünstigt werden. Besonders günstig kann diese Ausführungsform dann eingesetzt werden, wenn sich der erste Steg in Längsrichtung und der zweite Steg in Querrichtung erstreckt.

In einer Ausführungsform des Zapfhahns umfasst der Zapfhahn einen Auslaufkopf mit einer Entnahmeöffnung, wobei der Auslaufkopf zwischen einer Sperrposition und einer Entnahmeposition verschwenkbar ist und wobei der Auslaufkopf derart auf den Kolben angepasst ist, dass in der Entnahmeposition das Getränk von der Austrittsöffnung zu der Entnahmeöffnung fließen kann. Ein derartiger Auslaufkopf ist beispielsweise in der bereits angesprochenen WO 2010/069340 A1 beschrieben.

In einer Ausführungsform des Zapfhahns ist der Kolben in dem Kolbenraum zwischen einer Verschlussposition und einer Arbeitsposition in Längsrichtung der Hülse verschiebbar ausgebildet, wobei die Hülse und der Kolben derart aufeinander abgestimmt sind, dass in der Arbeitsposition das Getränk durch die Einströmöffnung in die Eintrittsöffnung fließen kann. Auf diese Weise kann in der Verschlussposition ein sicherer Transport des Getränkebehälters erreicht werden, während in der Arbeitsposition eine zuverlässige Entnahme des Getränkt möglich ist.

Es gibt nun verschiedene Möglichkeiten, die Lehre der vorliegenden Offenbarung in vorteilhafter Weise auszugestalten und weiterzubilden. Dazu ist einerseits auf die den neben geordneten Ansprüchen nachgeordneten Ansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: eine Schrägansicht eines Ausführungsbeispiels eines erfindungsgemäßen Kolbens für einen Zapfhahn,
- Fig. 2: eine Draufsicht von oben auf den Kolben gemäß Fig. 1,
- Fig. 3: eine Seitenansicht des Kolbens gemäß Fig. 1 und
- Fig. 4: eine Explosionszeichnung eines Ausführungsbeispiels eines erfindungsgemäßen Zapfhahns mit einem Kolben gemäß Fig. 1.

Die Figuren 1 bis 3 zeigen verschiedene Ansichten eines Ausführungsbeispiels eines erfindungsgemäßen Kolbens 1 für einen Zapfhahn. Der Kolben 1 weist eine Eintrittsöffnung 2 und eine Austrittsöffnung 3 sowie einen inneren Strömungskanal 4 auf, der die Eintrittsöffnung 2 und die Austrittsöffnung 3 miteinander verbindet. Im Bereich der Eintrittsöffnung 2 ist eine eintrittsseitige Dichtung 5 angespritzt, die sich über weite Teile einer Längsseite des Kolbens 1 erstreckt. Bei der Austrittsöffnung 3 ist eine austrittsseitige Dichtung 6 angespritzt, die der Abdichtung eines hier nicht dargestellten Auslaufkopfes dient. Dieser Auslaufkopf kann an einer Drehachse 7 an dem Kolben 1 angebracht werden.

Um den inneren Strömungskanal 4 sind Stege 8, 8' angeordnet, die sich in Längsrichtung (Stege mit Bezugszeichen 8) bzw. Querrichtung (Stege mit Bezugszeichen 8') des Kolbens 1 erstrecken. Dabei schneiden sich Stege 8 in Längsrichtung und Stege 8' in Querrichtung Schnittlinie 26. Zwei der Stege 8 sind als gestufte Stege 9 ausgebildet, wobei die gestuften Stegen 9 an gegenüberliegenden Seiten des inneren Strömungskanals 4 angeordnet sind. Diese gestuften Stege 9 weisen vier erste Bereiche 10 und drei zweite Bereiche 11 auf, wobei die zweiten Bereiche 11 jeweils zwischen zwei benachbarten ersten Bereichen 10 angeordnet sind. Eine äußere Kante der ersten Bereiche 10 und der zweiten Bereiche 11 ist dabei parallel zu einer Mittelachse 12 des Kolbens 1 angeordnet. Insbesondere in Fig. 2 ist zudem zu erkennen, dass die Rücksprünge der beiden äußeren zweiten Bereiche 11 identisch ausgebildet sind, während der mittlere zweite Bereich 11 gegenüber den beiden äußeren zweiten Bereichen unterscheidet, nämlich einen geringeren Rücksprung aufweist.

Die gestuften Stege 9 weisen jeweils eine Breite von ca. 25% der Ausdehnung des Kolbens 1 in eine Querrichtung auf, wobei die Breite von dem Ansatz des Stegs 9 an dem inneren Strömungskanal zu der äußeren Kante in einem ersten Bereich 10 gemessen wird. Die zweiten Bereiche 11 weisen an den Enden, die dem angrenzenden ersten Bereich 10 zugewandt sind, einen Übergangsbereich 13 auf. Dabei ist der Übergangsbereich 13 relativ zu einer Verbindungslinie der ersten Bereiche 10 geneigt, nämlich um einen Winkel von etwa 55°. Die nach außen gewandte Kante zwischen einem ersten Bereich 10 und einem zweiten Bereich 11 ist zudem abgerundet, um die Reibung des Kolbens 1 in einem Kolbenraum weiter zu reduzieren.

Der Kolben 1 ist im montierten Zustand in einem Kolbenraum 14 angeordnet, der zylindrisch ausgebildet und in Fig. 2 im Querschnitt vereinfacht dargestellt ist. Es ist zu erkennen, dass die ersten Bereiche 10 eine Wandung 15 des Kolbenraums 14 berühren, während die zweiten Bereiche 11 von dieser Wandung 15 beabstandet ist. Dabei stehen die beiden linken ersten Bereiche 10 in unmittelbarem Kontakt zu der Wandung 15, was auch ein zwischen dem ersten Bereich 10 und der Wandung 15 eingebrachtes Schmiermittel einschließen kann. Zwischen den beiden rechten ersten Bereichen 10 und der Wandung 15 ist ein kleiner Abstand zu erkennen. Diese Ausgestaltung erleichtert das Ausziehen des Kolbens 1 aus einer Verschlussposition in eine Arbeitsposition. Konkret werden dadurch die Auszugskräfte reduziert, ohne dass die Stabilität des Zapfhahns beeinträchtigt wird.

Fig. 4 zeigt eine Explosionszeichnung eines Ausführungsbeispiels eines Zapfhahns 16, der eine Hülse 17, einen Kolben 1 und einen Auslaufknopf 18 umfasst. Die Hülse 17 kann in eine Behälterwandung 19 (hier vereinfacht dargestellt) eines Getränkebehälters eingeschoben werden. Die Behälterwandung 19 definiert ein Fassungsvolumen 20, das zur Aufnahme eines Getränks, beispielsweise Bier, ausgebildet ist. Der Kolben 1 ist derart auf den Kolbenraum 14 angepasst, dass der Kolben 1 zumindest teilweise in den Kolbenraum 14 aufgenommen werden kann und dass die äußeren Kanten der ersten Bereiche 10 eine Wandung des Kolbenraums 14 berühren. Der Auslaufknopf 18 ist über die Drehachse 7 verschwenkbar ausgebildet.

Wenn Kolben 1 und Auslaufkopf 18 vollständig in den Kolbenraum 14 eingeschoben sind, befindet sich der Kolben 1 in einer Verschlussposition. Wenn der Kolben 1 in eine Arbeitsposition ausgezogen ist, kann ein in dem Fassungsvolumen 20 enthaltenes Getränk durch eine Einströmöffnung 21 an der Hülse 17 und die Eintrittsöffnung 2 in den inneren Strömungskanal 4 und zu der Austrittsöffnung 3 gelangen. Befindet sich der Auslaufknopf 18 in einer Sperrposition (wie in Fig. 4 dargestellt), kann das Getränk nicht zu einer Entnahmeöffnung 22 an dem Auslaufknopf 18 gelangen. Wird der Auslaufknopf 18 um die Drehachse 7 nach unten in eine Entnahmeposition verschwenkt, gelangt das Getränk von der Austrittsöffnung 3 zu der Entnahmeöffnung 22 und kann damit aus dem Fassungsvolumen 20 des Getränkebehälters entnommen werden.

Es ist zudem noch ein Frischesiegel 23 zu erkennen, das einen Knopf 24 und einen verbindenden Steg 25 umfasst. Der Knopf 24 wird in eine zugehörige Aufnahme (nicht dargestellt) in dem Auslaufknopf 18 nicht reversibel eingesteckt. Dadurch kann der Kolben 1 lediglich unter Zerstörung des verbindenden Stegs 25 von der Verschlussposition in die Arbeitsposition gebracht werden, wodurch ein Öffnen des Getränkebehälters einfach erkennbar ist.

Hinsichtlich weiterer vorteilhafter Ausgestaltungen der erfindungsgemäßen Lehre wird zur Vermeidung von Wiederholungen auf den allgemeinen Teil der Beschreibung sowie auf die beigefügten Ansprüche verwiesen.

Schließlich sei ausdrücklich darauf hingewiesen, dass das voranstehend beschriebene Ausführungsbeispiel lediglich zur Erörterung der beanspruchten Lehre dienen, diese jedoch nicht auf das Ausführungsbeispiel einschränken.

### Bezugszeichenliste

- 1: Kolben
- 2: Eintrittsöffnung
- 3: Austrittsöffnung
- 4: innerer Strömungskanal
- 5: eintrittsseitige Dichtung
- 6: austrittsseitige Dichtung
- 7: Drehachse
- 8,8': Steg
- 9: gestufter Steg
- 10: erster Bereich
- 11: zweiter Bereich
- 12: Mittelachse
- 13: Übergangsbereich
- 14: Kolbenraum
- 15: Wandung des Kolbenraums
- 16: Zapfhahn
- 17: Hülse
- 18: Auslaufkopf
- 19: Behälterwandung
- 20: Fassungsvolumen
- 21: Einströmöffnung
- 22: Entnahmeöffnung
- 23: Frischesiegel
- 24: Knopf
- 25: verbindender Steg
- 26: Schnittlinie

## Patentansprüche

1. Kolben für einen Zapfhahn zur Entnahme eines Getränks aus einem Behälter, vorzugsweise von Bier aus einem Bierfass, besonders bevorzugter Weise von Bier aus einem 5L-Party-Bierfass, umfassend einen inneren Strömungskanal (4), eine Eintrittsöffnung (2) und eine Austrittsöffnung (3), wobei der innere Strömungskanal (4) in dem Kolben (1) und zum Leiten des Getränks von der Eintrittsöffnung (3) zu der Austrittsöffnung (4) ausgebildet ist und wobei der Kolben (1) an einer Außenseite mehrere Stege (8, 8', 9) aufweist,
**dadurch gekennzeichnet, dass** mindestens einer der mehreren Stege (8, 8') als gestufter Steg (9) ausgebildet ist, wobei der mindestens eine gestufte Steg (9) mehrere erste Bereiche (10) und mindestens einen zwischen benachbarten ersten Bereichen (10) angeordneten zweiten Bereich (11) aufweist, wobei die mehreren ersten Bereichen (10) dazu ausgebildet sind, bei Anordnen des Kolbens (1) in einem Kolbenraum (14) eine Wandung (15) des Kolbenraums (14) zu berühren, und wobei der mindestens eine zweite Bereich (11) relativ zu den mehreren ersten Bereichen (10) jeweils als Rücksprung ausgebildet ist.

2. Kolben nach Anspruch 1, **dadurch gekennzeichnet, dass** sich die mehreren Stege (8, 8', 9) in eine Längsrichtung des Kolbens (1) und/oder in eine Querrichtung des Kolbens (1) erstrecken, wobei sich der mindestens eine gestufte Steg (9) vorzugsweise in eine Längsrichtung des Kolbens (1) erstreckt.

3. Kolben nach Anspruch 1 oder 2, **dadurch gekennzeichnet, dass** bei mehreren zweiten Bereichen (11) die Rücksprünge von zumindest zwei der mehreren zweiten Bereiche (11) identisch ausgebildet sind.

4. Kolben nach einem der Ansprüche 1 bis 3, **dadurch gekennzeichnet, dass** bei mehreren zweiten Bereichen (11) die Rücksprünge von zumindest zwei der mehreren zweiten Bereiche (11) unterschiedlich ausgebildet sind.

5. Kolben nach einem der Ansprüche 1 bis 4, **dadurch gekennzeichnet, dass** nach außen gewandte Kanten der mehreren ersten Bereiche (10) auf einer Gerade oder einem Kreis liegen, wobei im Falle einer Gerade die Gerade vorzugsweise parallel zu einer Mittelachse (12) des Kolbens (1) angeordnet ist und wobei im Falle eines Kreises der Kreis vorzugsweise einen Mittelpunkt auf der Mittelachse (12) des Kolbens (1) aufweist.

6. Kolben nach einem der Ansprüche 1 bis 5, **dadurch gekennzeichnet, dass** eine nach außen gewandte Kante in den mehreren ersten Bereichen (10) und eine nach außen gewandte Kante in dem mindestens einen zweiten Bereich (11) jeweils parallel oder koaxial zueinander angeordnet sind.

7. Kolben nach einem der Ansprüche 1 bis 6, **dadurch gekennzeichnet, dass** der mindestens eine zweite Bereich (11) an einem einem ersten Bereich (10) zugewandten Ende einen Übergangsbereich (13) aufweist, wobei eine nach außen gewandte Kante des Übergangsbereichs (13) einen vorzugsweise kontinuierlichen Übergang zwischen angrenzenden ersten und zweiten Bereichen (10, 11) herbeiführt, wobei die nach außen gewandte Kante des Übergangsbereichs (13) vorzugsweise unter einem Winkel zwischen 30° und 70° relativ zu einer Verbindungslinie der ersten Bereiche (10) geneigt ist.

8. Kolben nach einem der Ansprüche 1 bis 7, **dadurch gekennzeichnet, dass** eine nach außen gewandte Kante zwischen einem ersten Bereich (10) und einem zweiten Bereich (11) abgerundet ist.

9. Kolben nach einem der Ansprüche 1 bis 8, **dadurch gekennzeichnet, dass** eine Hüllfläche um den Kolben (1) zylindrisch ausgebildet ist.

10. Kolben nach einem der Ansprüche 1 bis 9, **dadurch gekennzeichnet, dass** die Stege (8, 8', 9) eine Breite zwischen 5% und 45% einer Ausdehnung des Kolbens (1) in einer Querrichtung des Kolbens (1) aufweisen, bevorzugter Weise eine Breite zwischen 15% und 35% einer Ausdehnung des Kolbens (1) in einer Querrichtung des Kolbens (1) aufweisen.

11. Kolben nach einem der Ansprüche 1 bis 10, **dadurch gekennzeichnet, dass** sich ein erster Steg und ein zweiter Steg in einer Schnittlinie (26) schneiden, wobei der erste Steg und/oder der zweite Steg ein gestufter Steg ist und wobei einer der ersten Bereiche des gestuften Stegs im Bereich der Schnittlinie (26) angeordnet ist.

12. Zapfhahn zur Entnahme eines Getränks aus einem Behälter, vorzugsweise von Bier aus einem Bierfass, besonders bevorzugter Weise von Bier aus einem 5L-Party-Bierfass, umfassend eine Hülse (17) und einen Kolben (1) nach einem der Ansprüche 1 bis 11, wobei der Kolben (1) zumindest teilweise in einem Kolbenraum (14) der Hülse (17) angeordnet ist, wobei in der Hülse (17) eine Einströmöffnung (21) ausgebildet ist, über die das Getränk in den Kolbenraum (14) strömen kann, wobei die mehreren ersten Bereiche (10) des mindestens einen gestuften Stegs (9) eine Wandung (15) des Kolbenraums (14) berühren, während der mindestens eine zweite Bereich (11) von der Wandung (15) des Kolbenraums (14) beabstandet ist.

13. Zapfhahn nach Anspruch 12, **dadurch gekennzeichnet, dass** der Zapfhahn (16) einen Auslaufkopf (18) mit einer Entnahmeöffnung (22) umfasst, wobei der Auslaufkopf (18) zwischen einer Sperrposition und einer Entnahmeposition verschwenkbar ist und wobei der Auslaufkopf (18) derart auf den Kolben (1) angepasst ist, dass in der Entnahmeposition das Getränk von der Austrittsöffnung (3) zu der Entnahmeöffnung (22) fließen kann.

14. Zapfhahn nach Anspruch 12 oder 13, **dadurch gekennzeichnet, dass** der Kolben (1) in dem Kolbenraum (14) zwischen einer Verschlussposition und einer Arbeitsposition in Längsrichtung der Hülse (17) verschiebbar ausgebildet ist, wobei die Hülse (17) und der Kolben (1) derart aufeinander abgestimmt sind, dass in der Arbeitsposition das Getränk durch die Einströmöffnung (21) in die Eintrittsöffnung (2) fließen kann.

15. Behälter für ein Getränk, vorzugsweise Bierfass, besonders bevorzugter Weise 5L-Party-Bierfass, wobei mindestens eine Behälterwandung (19) ein Fassungsvolumen (20) im Inneren des Behälters definiert und wobei durch eine der mindestens einen Behälterwandungen (19) ein Zapfhahn (16) nach einem der Ansprüche 12 bis 14 geführt ist, der eine Entnahme eines Getränks aus dem Fassungsvolumen (20) ermöglicht.

## Claims

1. Piston for a dispensing tap for removing a drink from a container, preferably beer from a beer cask, in a particularly preferred manner beer from a 5L party beer cask, comprising an inner flow channel (4), an inlet opening (2) and an outlet opening (3), wherein the inner flow channel (4) is formed in the piston (1) and to direct the drink from the inlet opening (3) to the outlet opening (4), and wherein the piston (1) has at an outer side a plurality of webs (8, 8', 9),
**characterised in that** at least one of the plurality of webs (8, 8') is in the form of a stepped web (9), wherein the at least one stepped web (9) has a plurality of first regions (10) and at least a second region (11) which is arranged between adjacent first regions (10), wherein the plurality of first regions (10) are constructed, when the piston (1) is arranged in a piston chamber (14), to touch a wall (15) of the piston chamber (14), and wherein the at least one second region (11) is in the form of a recess relative to the plurality of first regions (10) in each case.

2. Piston according to claim 1, **characterised in that** the plurality of webs (8, 8', 9) extend in a longitudinal direction of the piston (1) and/or in a transverse direction of the piston (1), wherein the at least one stepped web (9) preferably extends in a longitudinal direction of the piston (1) .

3. Piston according to claim 1 or 2, **characterised in that**, in the case of a plurality of second regions (11), the recesses of at least two of the plurality of second regions (11) are constructed identically.

4. Piston according to any one of claims 1 to 3, **characterised in that**, in the case of a plurality of second regions (11), the recesses of at least two of the plurality of second regions (11) are constructed differently.

5. Piston according to any one of claims 1 to 4, **characterised in that** outwardly facing edges of the plurality of first regions (10) are located on a straight line or a circle, wherein in the case of a straight line the straight line is preferably arranged parallel with a centre axis (12) of the piston (1) and wherein, in the event of a circle, the circle preferably has a centre on the centre axis (12) of the piston (1).

6. Piston according to any one of claims 1 to 5, **characterised in that** an outwardly facing edge is arranged in the plurality of first regions (10) and an outwardly facing edge is arranged in the at least one second region (11) in each case parallel or coaxial with each other.

7. Piston according to any one of claims 1 to 6, **characterised in that** the at least one second region (11) has at an end facing a first region (10) a transitions region (13), wherein an outwardly facing edge of the transition region (13) brings about a preferably continuous transition between adjacent first and second regions (10, 11), wherein the outwardly facing edge of the transition region (13) is preferably inclined at an angle between 30° and 70° relative to a connection line of the first regions (10).

8. Piston according to any one of claims 1 to 7, **characterised in that** an outwardly facing edge is rounded between a first region (10) and a second region (11).

9. Piston according to any one of claims 1 to 8, **characterised in that** an enveloping surface is formed cylindrically around the piston (1).

10. Piston according to any one of claims 1 to 9, **characterised in that** the webs (8, 8', 9) have a width between 5% and 45% of an extent of the piston (1) in a transverse direction of the piston (1), preferably have a width between 15% and 35% of an extent of the piston (1) in a transverse direction of the piston (1).

11. Piston according to any one of claims 1 to 10, **characterised in that** a first web and a second web intersect with each other in a line of section (26), wherein the first web and/or the second web is/are a stepped web and wherein one of the first regions of the stepped web is arranged in the region of the line of section (26).

12. Dispensing tap for removing a drink from a container, preferably beer from a beer cask, in a particularly preferred manner beer from a 5L party beer cask, comprising a sleeve (17) and a piston (1) according to any one of claims 1 to 11, wherein the piston (1) is arranged at least partially in a piston chamber (14) of the sleeve (17), wherein in the sleeve (17) there is formed an inflow opening (21) via which the drink can flow into the piston chamber (14), wherein the plurality of first regions (10) of the at least one stepped web (9) touch a wall (15) of the piston chamber (14), whilst the at least one second region (11) is spaced apart from the wall (15) of the piston chamber (14).

13. Dispensing tap according to claim 12, **characterised in that** the dispensing tap (16) has a discharge head (18) having a removal opening (22), wherein the discharge head (18) can be pivoted between a locking position and a removal position, and wherein the discharge head (18) is adapted to the piston (1) in such a manner that in the removal position the drink can flow from the outlet opening (3) to the removal opening (22) .

14. Dispensing tap according to claim 12 or 13, **characterised in that** the piston (1) is constructed so as to be able to be displaced in the piston chamber (14) between a closure position and a working position in the longitudinal direction of the sleeve (17), wherein the sleeve (17) and the piston (1) are adapted to each other in such a manner that in the working position the drink can flow through the inflow opening (21) into the inlet opening (2).

15. Container for a drink, preferably a beer cask, in a particularly preferred manner a 5L party beer cask, wherein at least one container wall (19) defines a volume capacity (20) within the container and wherein there is guided through one of the at least one container walls (19) a dispensing tap (16) according to any one of claims 12 to 14 which enables removal of a drink from the volume capacity (20).

## Revendications

1. Piston pour un robinet de soutirage pour le soutirage d'une boisson dans un récipient, de préférence de bière dans un fût de bière, plus particulièrement de préférence de bière dans un fût de bière pour événements festifs de 5 I, comprenant un canal d'écoulement interne (4), une ouverture d'entrée (2) et une ouverture de sortie (3), dans lequel le canal d'écoulement interne (4) est réalisé dans le piston (1) et est conçu pour le guidage de la boisson de l'ouverture d'entrée (3) vers l'ouverture de sortie (4) et dans lequel le piston (1) comprend, sur sa face externe, plusieurs nervures (8, 8', 9),
**caractérisé en ce qu'**au moins une des plusieurs nervures (8, 8') est conçue comme une nervure échelonnée (9), dans lequel l'au moins une nervure échelonnée (9) présente plusieurs premières parties (10) et au moins une deuxième partie (11) disposée entre des premières parties (10) adjacentes, dans lequel les plusieurs premières parties (10) sont conçues pour entrer en contact, lors de la disposition du piston (1) dans un compartiment à piston (14), avec une paroi (15) du compartiment à piston (14) et dans lequel l'au moins une deuxième partie (11) est réalisé respectivement comme un renfoncement par rapport aux plusieurs premières parties (10).

2. Piston selon la revendication 1, **caractérisé en ce que** les plusieurs nervures (8, 8', 9) s'étendent dans une direction longitudinale du piston (1) et/ou dans une direction transversale du piston (1), dans lequel l'au moins une nervure échelonnée (9) s'étend de préférence dans une direction longitudinale du piston (1).

3. Piston selon la revendication 1 ou 2, **caractérisé en ce que**, dans le cas de plusieurs deuxièmes parties (11), les renfoncements d'au moins deux des plusieurs deuxièmes parties (11) sont réalisés de manière identique.

4. Piston selon l'une des revendications 1 à 3, **caractérisé en ce que**, dans le cas de plusieurs deuxièmes parties (11), les renfoncements d'au moins deux des plusieurs deuxièmes parties (11) sont réalisés de manières différentes.

5. Piston selon l'une des revendications 1 à 4, **caractérisé en ce que** les arêtes orientées vers l'extérieur des plusieurs premières parties (10) se trouvent sur une droite ou un cercle, dans lequel, dans le cas d'une droite, la droite est disposée de préférence parallèlement à un axe central (12) du piston (1) et dans lequel, dans le cas d'un cercle, le cercle présente de préférence un centre sur l'axe central (12) du piston (1).

6. Piston selon l'une des revendications 1 à 5, **caractérisé en ce qu'**une arête orientée vers l'extérieur dans les plusieurs premières parties (10) et une arête orientée vers l'extérieur dans l'au moins une deuxième partie (11) sont disposées respectivement de manière parallèle ou coaxiale entre elles.

7. Piston selon l'une des revendications 1 à 6, **caractérisé en ce que** l'au moins une deuxième partie (11) présente, au niveau d'une extrémité orientée vers une première partie (10), une partie de transition (13), dans lequel une arête orientée vers l'extérieur de la partie de transition (13) produit une transition, de préférence continue, entre des premières et deuxièmes parties (10, 11) adjacentes, dans lequel l'arête orientée vers l'extérieur de la partie de transition (13) est inclinée de préférence d'un angle entre 30° et 70° par rapport à une ligne de liaison des premières parties (10).

8. Piston selon l'une des revendications 1 à 7, **caractérisé en ce qu'**une arête orientée vers l'extérieur entre une première partie (10) et une deuxième partie (11) est arrondie.

9. Piston selon l'une des revendications 1 à 8, **caractérisé en ce qu'**une surface d'enveloppe est réalisée de manière cylindrique autour du piston (1).

10. Piston selon l'une des revendications 1 à 9, **caractérisé en ce que** les nervures (8, 8', 9) présentent une largeur entre 5 % et 45 % d'une extension du piston (1) dans une direction transversale du piston (1), de préférence une largeur entre 15 % et 35 % d'une extension du piston (1) dans une direction transversale du piston (1).

11. Piston selon l'une des revendications 1 à 10, **caractérisé en ce qu'**une première nervure et une deuxième nervure se croisent sur une ligne de coupe (26), dans lequel la première nervure et/ou la deuxième nervure est une nervure échelonnée et dans lequel une des premières parties de la nervure échelonnée est disposée au niveau de la ligne de coupe (26).

12. Robinet de soutirage pour le soutirage d'une boisson dans un récipient, de préférence de bière dans un fût de bière, plus particulièrement de préférence de bière dans un fût de bière pour événements festifs de 5 I, comprenant un manchon (17) et un piston (1) selon l'une des revendications 1 à 11, dans lequel le piston (1) est disposé au moins partiellement dans un compartiment à piston (14) du manchon (17), dans lequel, dans le manchon (17), est réalisée une ouverture d'écoulement d'entrée (21), par l'intermédiaire de laquelle la boisson peut s'écouler vers le compartiment à piston (14), dans lequel les plusieurs premières parties (10) de l'au moins une nervure échelonnée (9) entrent en contact avec une paroi (15) du compartiment à piston (14), tandis que l'au moins une deuxième partie (11) est distante de la paroi (15) du compartiment à piston (14).

13. Robinet de soutirage selon la revendication 12, **caractérisé en ce que** le robinet de soutirage (16) comprend une tête d'écoulement (18) avec une ouverture de soutirage (22), dans lequel la tête d'écoulement (18) peut être pivotée entre une position de blocage et une position de soutirage et dans lequel la tête d'écoulement (18) est adaptée au piston (1) de sorte que, dans la position de soutirage, la boisson peut s'écouler de l'ouverture de sortie (3) vers l'ouverture de soutirage (22).

14. Robinet de soutirage selon la revendication 12 ou 13, **caractérisé en ce que** le piston (1) est conçu de façon à coulisser dans le compartiment à piston (14) entre une position de fermeture et une position de travail dans la direction longitudinale du manchon (17), dans lequel le manchon (17) et le piston (1) sont adaptés l'un à l'autre de sorte que, dans la position de travail, la boisson peut s'écouler à travers l'ouverture d'écoulement d'entrée (21) vers l'ouverture d'entrée (2).

15. Récipient pour une boisson, de préférence fût de bière, plus particulièrement de préférence de bière dans un fût de bière pour événements festifs de 5 I, dans lequel au moins une paroi de récipient (19) définit une capacité (20) à l'intérieur du récipient et dans lequel, à travers une des au moins une paroi de récipient (19), est guidé un robinet de soutirage (16) selon l'une des revendications 12 à 14, qui permet un soutirage d'une boisson hors de la capacité (20).
